# FASCICULE DE BREVET EUROPEEN

(11) **EP 1 735 561 B1**
(45) Date de publication et mention de la délivrance du brevet: **17.09.2008**
(21) Numéro de dépôt: 05731681.2
(22) Date de dépôt: 24.03.2005
(51) Int. Cl.: F21S 8/00, G08G 1/095, G08B 5/36

(54) **COLONNE DE SIGNALISATION**
VERKEHRSSIGNALSÄULE
TRAFFIC SIGNAL COLUMN

(30) Priorité: 08.04.2004 FR 0403715; 08.04.2004 FR 0403729
(43) Date de publication de la demande: 27.12.2006
(73) Titulaire: SCHNEIDER ELECTRIC INDUSTRIES SAS, 92500 Rueil-Malmaison (FR)
(72) Inventeur: PERIOT, Jean-Marie, F-78510 Triel-sur-Seine (FR); CHUE, Thierry SCHNEIDER ELECTR. INDUSTRIES SAS, F-92500 Rueil Malmaison (FR); SEVERAC, Didier SCHNEIDER ELECTR. INDUSTRIES SAS, F-92500 Rueil-Malmaison (FR)
(74) Mandataire: Bié, Nicolas
(86) Numéro de dépôt international: PCT/EP2005/051384
(87) Numéro de publication internationale: WO 2005/108856

(56) Documents cités:
- EP-A- 0 913 625
- EP-A- 1 239 214
- EP-A- 1 460 332
- WO-A-95/28598
- DE-A- 10 041 202
- DE-A- 19 826 095
- FR-A- 2 128 998
- FR-A- 2 517 021

## Description

La présente invention concerne une colonne de signalisation composée d'étages de signalisation optique, sonore ou autre fixés en superposition, les étages présentant chacun un corps constitué d'une base et d'une paroi latérale et des conducteurs assurant une liaison entre une source d'énergie et un organe de signalisation logé dans le corps.

Des colonnes de signalisation de ce type sont connues d'après le document FR 2 128 998. Les conducteurs d'alimentation décrits dans ce document sont constitués par des lames comprenant une première extrémité de connexion mâle et une deuxième extrémité femelle de connexion. La mise en série de conducteurs homologues situés dans des étages superposés a lieu par introduction de l'extrémité mâle de l'un dans l'extrémité femelle de l'autre. La fabrication de tels conducteurs assumant entièrement la fonction d'interconnexion est compliquée. En outre, dans ces colonnes anciennes, l'alimentation électrique de chaque étage est réalisée grâce à deux conducteurs spécifiques ce qui multiplie considérablement le nombre de conducteurs à la base de la colonne.

Le document EP 755 494 montre une colonne de signalisation dans laquelle les conducteurs d'alimentation sont pliés pour former à une extrémité un pont en U et à leur autre extrémité un coude. De cette manière, la mise en série de conducteurs homologues situés dans des étages superposés a lieu par application élastique du coude de l'un avec le pont en U du conducteur homologue de l'autre. Mais cette disposition peut entraîner des défauts de contact car la qualité de connexion est entièrement assumée par la forme et l'élasticité des conducteurs. En outre, comme dans le document précédent, chaque étage de la colonne est alimenté par deux conducteurs, or le nombre de ces conducteurs doit être limité.

Afin de limiter le nombre de conducteurs, on prévoit dans chaque étage de la colonne un conducteur de commun qui, par raccordement d'étage en étage, s'étend de l'étage le plus bas jusqu'à l'étage le plus haut, et pour chaque étage, un conducteur alloué qui provient de l'étage le plus bas et qui n'a pas à être prolongé vers l'étage immédiatement supérieur. La connexion d'étage en étage est à cet effet assurée moyennant un décalage angulaire des points de raccordement des conducteurs, comme il est décrit dans le document FR 2 517 021. L'inconvénient est que, si l'on souhaite donner aux divers étages la même position angulaire de montage, on doit utiliser des conducteurs de commun de forme différente de celle des conducteurs alloués.

Le document DE 100 41 202 décrit une colonne de signalisation disposant de plusieurs éléments de signalisation superposables. Chaque élément est pourvu d'une source de lumière alimentée à partir de conducteurs électriques s'étendant le long de sa paroi latérale. Un conducteur est commun à tous les éléments de signalisation et alimente chacun d'eux. Un autre conducteur est spécifique à l'alimentation de chaque étage. Chaque conducteur présente une première extrémité formant un pont de jonction d'un élément de signalisation voisin. Le conducteur commun présente la particularité de s'étendre verticalement le long de la colonne alors que les conducteurs spécifiques à chaque élément de signalisation sont décalés angulairement d'un étage sur l'autre. Le pont de jonction du conducteur commun prend une forme de noeud pour pouvoir s'étendre suivant cet axe vertical. Comme dans le document FR 2 517 021, ce document propose d'utiliser un conducteur commun à tous les étages et des conducteurs spécifiques alloués à chacun des étages. La solution proposée permet donc de limiter le nombre de conducteurs. Cependant, cette solution nécessite l'utilisation de conducteurs spécifiques de forme différente de celle des conducteurs spécifiques, ce qui complique le procédé de fabrication et qui augmente son coût.

L'invention a pour but de proposer une colonne de signalisation pour laquelle la fabrication est réalisée de manière simple et peu onéreuse.

Selon l'invention, la colonne de signalisation est composée d'étages de signalisation, notamment optique, montés en superposition selon un axe principal et fixés entre eux par rotation, les étages présentant chacun un corps qui comprend une base et une paroi cylindrique, et logeant un organe de signalisation et des conducteurs qui sont répartis sur le pourtour du corps et qui s'étendent parallèlement à l'axe pour assurer une liaison électrique entre une source d'énergie et l'organe de signalisation, les conducteurs logés dans un étage étant des tringles conductrices, les tringles logées dans un étage comprenant une tringle de commun et au moins une tringle spécifique de l'étage. La colonne selon l'invention présente les particularités suivantes :
- Les tringles de commun sont identiques aux autres tringles et, d'étage en étage les tringles de commun présentent un positionnement angulaire sensiblement identique entre elles et les tringles spécifiques , alloués à un organe de signalisation d'un étage donné, se décalent d'un angle constant les unes par rapport aux autres d'étage en étage.

Selon une particularité, la base présente des connecteurs et chaque connecteur comprend deux points de fixation pour fixer respectivement une première extrémité d'une tringle de l'étage considéré et une deuxième extrémité de la tringle respective d'un étage voisin.
Selon une autre particularité, les tringles conductrices présentent chacune deux extrémités décalées angulairement entre elles.
Selon une autre particularité, les deux points de fixation du connecteur présentent un décalage angulaire, ce décalage angulaire correspondant à celui présent entre les deux extrémités d'une tringle.
Selon un mode de réalisation particulier, les tringles conductrices sont en forme de manivelle à extrémités droites, orientées selon l'axe principal de la colonne, pour coopérer par un pied et une tête avec les connecteurs respectifs, et à segment intermédiaire de décalage.
Selon une particularité, la tringle de commun logée dans un étage est disposée avec un décalage angulaire pied-tête en sens inverse du décalage angulaire pied-tête des autres tringles logées dans le même étage. De cette manière, les tringles de commun présentent un positionnement angulaire identique d'un étage à l'autre.
Selon un autre particularité, les connecteurs sont identiques pour la tringle de commun et les autres tringles, et chaque connecteur s'étend, entre le point de fixation de la tête d'une tringle provenant de l'étage inférieur et celui du pied de la tringle de l'étage considéré, sur une distance sensiblement égale à celle du décalage entre pied et tête de la tringle. Ainsi, le connecteur peut compenser le décalage angulaire entre les deux extrémités d'une tringle, ce qui permet aux tringles de commun de s'étendre parallèlement à l'axe de la colonne.
Selon une autre particularité, chaque connecteur présente un élément de fixation d'une première extrémité de la tringle conductrice de l'étage considéré et une pince élastique de connexion d'une deuxième extrémité de la tringle conductrice respective d'un étage voisin. Selon une autre particularité, la pince de chaque connecteur est orientée de façon sensiblement tangentielle et ouverte vers un passage oblong formé sur le pourtour de la base du corps.
Selon une autre particularité, les connecteurs sont immobilisés sur la base.
Selon une autre particularité, chaque connecteur est emboîté ou encliqueté dans un plot isolant venu de moulage avec la base du corps.
Selon une autre particularité, le corps de l'étage présente, à l'opposé de la base de l'étage, un support doté à sa périphérie d'orifices de fixation pour maintenir de manière rigide les têtes des tringles conductrices propres à l'étage.

Selon une autre particularité, il est prévu dans un étage deux pièces de connexion destinées à l'organe de signalisation propre à l'étage, chaque pièce de connexion présentant une ouverture pour le passage du pied d'une tringle conductrice respective. Selon une autre particularité, le pied de la tringle conductrice est emmanché avec prise de contact à la fois dans l'orifice de fixation ménagé dans le connecteur et dans l'ouverture de la pièce de connexion.

La description détaillée qui suit, en regard des dessins annexés, illustre un mode de réalisation donné à titre d'exemple.
La figure 1 illustre une colonne de signalisation étagée en vue de côté.
La figure 2 montre schématiquement en coupe axiale agrandie un étage de la colonne selon l'invention.
La figure 3 illustre à grande échelle et en vue de dessus deux connecteurs et les tringles associées.
La figure 4 est une vue éclatée des extrémités d'un conducteur et des connecteurs associés.
Les figures 5 à 8 montrent schématiquement en vue de dessus les connexions réalisées dans les différents étages de la colonne de la figure 1.
La figure 9 est une vue en perspective partielle de deux étages interconnectés.

La colonne de signalisation C illustrée sur les figures comprend plusieurs étages ou modules de signalisation A superposés. Comme on le voit figure 1, la colonne C s'étend selon un axe vertical X et présente quatre étages A1.A4 fixés entre eux, l'étage le plus bas A1 étant fixé à un socle S qui assure le passage des conducteurs électriques, l'étage le plus haut A4 étant par exemple recouvert d'un couvercle. La colonne peut bien sûr présenter un nombre différent d'étages.

Le corps 10 d'un étage A₁ loge plusieurs tringles conductrices 20. La figure 2 montre pour simplifier une seule tringle d'un étage A₁. Le corps 10 - de forme cylindrique ou prismatique d'axe X - présente une base 11 dotée sur son pourtour (voir figures 3 et 5 à 8) de plusieurs passages incurvés 12 et de plots 13 adjacents à ces passages et destinés à recevoir des connecteurs 30. A l'opposé de la base (donc vers le haut sur les figures), le corps 10 présente un support 14 tel qu'une coiffe ou un cadre agencé pour asseoir la base du corps 10 de l'étage supérieur A₁₊₁. Le cadre 14 possède des pattes de fixation 18 munies chacune d'un orifice de maintien 18a pour l'extrémité haute d'une tringle respective 20 de l'étage Aᵢ.

La base 11 présente en son centre un organe de signalisation 16 placé ou fixé sur une monture 17. L'organe doit être alimenté à partir de deux tringles 20, l'une étant une tringle 20A allouée à l'organe 16 de l'étage Aᵢ, l'autre étant une tringle 20C de commun à connecter à l'organe 16 de chaque étage. Il s'ensuit que la tringle 20A "allouée" n'est pas reliée à l'étage suivant (supérieur) Aᵢ₊₁, alors que la tringle 20C de commun est connectée à l'étage suivant, de même que les tringles 20A allouées aux étages supérieurs. La fixation d'un étage Aᵢ₊₁ sur un étage sous-jacent Aᵢ, s'effectue par une rotation limitée autour de l'axe X, avec des formes de guidage, butée et verrouillage qui ne font pas partie de l'invention et ne sont pas représentées ici.

Plus en détail, chaque tringle 20 est en forme de manivelle et comprend une partie supérieure terminée par une tête 21, un segment intermédiaire 22 déterminant un décalage angulaire autour de l'axe X, et une partie inférieure terminée par un pied 23. Le décalage angulaire - ou la distance périphérique correspondante - est illustré en a sur les figures 4 et 5. Les parties supérieure et inférieure de la tringle sont droites et s'étendent selon l'axe X, tandis que le segment intermédiaire 22 s'étend de façon sensiblement horizontale et tangentielle pour déterminer le décalage angulaire souhaité entre le pied et la tête. La tête 21 est fixée dans un orifice de maintien 18a ménagé dans la patte 18 du cadre 14 de l'élément A, tandis que le pied 23 est engagé et maintenu dans le connecteur 30 situé en bas du corps 10 de l'élément Aᵢ. De plus, la tête 21 est présentée à un connecteur associé 30 qui appartient à l'étage superposé Aᵢ₊₁, pour être maintenue dans ce connecteur (voir figure 4). En variante, le positionnement de la tête et du pied dans les connecteurs peut bien entendu être interverti en même temps que le rôle de la base 11 et du support 14.

Il convient d'observer que, selon l'invention, les tringles de commun 20C sont identiques aux tringles allouées 20A. Mais, alors que dans un étage les tringles allouées 20A sont toutes disposées dans le même sens (par exemple tête 21 décalée en sens antihoraire par rapport au pied 23), la tringle de commun 20C est disposée en sens inverse (par exemple tête 21 décalée en sens horaire par rapport au pied 23). Ceci est visible sur les figures 3 et 5 à 8.

Le connecteur 30 est une pièce métallique conductrice pliée pour fixer à la fois le pied 23 d'une tringle de l'étage courant et de manière démontable la tête 21 de la tringle associée de l'étage inférieur. Le connecteur présente un évidement de fixation 31 pour le pied 23 de la tringle associée, cet évidement étant par exemple obtenu par crevé d'une plage de montage 32. Le connecteur 30 s'ouvre vers le passage 12 par des branches élastiques d'une pince 33 formant un logement 34 pour une tête 21 émergeant de l'étage inférieur. Chaque connecteur est emboîté ou encliqueté dans un plot 13 ou logement de la base 11 et il est maintenu en position par des pattes de fixation 35 engagées dans des trous de la base.

Comme on le voit sur les figures, la longueur du connecteur - vue entre le logement de tête et l'orifice de fixation du pied - est sensiblement égale à, ou du même ordre que, la longueur a du segment de décalage 22 de la tringle 20. En d'autres termes, le pivotement d'assemblage de l'étage Aᵢ₊₁ sur l'étage Aᵢ permet d'obtenir un rattrapage périphérique de ce décalage. Les têtes 21 de commun 20C des divers étages se retrouvent donc dans la même position angulaire. Les têtes 21 des tringles "allouées" sont par contre décalées entre elles d'étage en étage d'un angle correspondant à *2a*.

Pour alimenter l'organe 16 de l'étage Aᵢ (voir figures 5 à 8), il est prévu dans le corps 10 de l'étage deux pièces de connexion 36 qui s'étendent sensiblement radialement entre un connecteur 30 et une borne respective de l'organe 16. De préférence, la pièce 36 est simplement constituée par une lame de contact dotée d'un orifice 37. Le pied 23 de la tringle associée traverse cet orifice 37 avec prise de contact entre tringle et pièce de connexion. La pièce est ainsi positionnée sur l'évidement en crevé 31 du connecteur 30 qui loge le pied 23. Elle est de plus maintenue par emmanchement à force sur un téton 19 de la base 11 (voir figure 9).

Il convient de noter que les deux pièces de connexion 36A, 36C (voir figures 5 à 8) propres à un étage sont connectées respectivement à une tringle 20A allouée à l'étage et à une tringle de commun 20C. Ainsi l'étage A1 (figure 5) a un connecteur de commun et quatre autres connecteurs (l'un pour A1 et les trois autres pour A2,A3,A4), l'étage A2 a un connecteur de commun et trois autres connecteurs (l'un pour A2 et les deux autres pour A3, A4), l'étage A3 a un connecteur de commun et deux connecteurs (pour A3 et A4), l'étage A4 a un connecteur de commun et un connecteur propre. Les connecteurs associés aux tringles 20A, 20C sont tous identiques.

Les éléments de la colonne décrite se montent de la manière suivante. Les connecteurs 30 sont introduits dans leurs plots respectifs 13, sont fixés par leurs pattes 35, puis les deux pièces de connexion 36A,36C de l'étage sont centrées sur la plage 32 des connecteurs respectifs 30A,30C. Les pieds 23 des tringles 20 sont alors enfoncés à force dans les évidements 31 pour prendre contact avec les connecteurs, tandis que les têtes 21 sont emmanchées dans les orifices 18a des pattes 18 pour procurer un positionnement fiable. L'étage supérieur Aᵢ₊₁ est posé par sa base 11 sur le cadre 14 de l'étage A₁, de façon que la tête 21 des tringles 20 soit engagée dans le passage respectif 12 sans pénétrer dans la pince 33. L'étage supérieur est alors mis en rotation autour de l'axe X (flèche horizontale figure 2) pour que les têtes 21 s'avancent dans les passages respectifs 12 jusqu'à pénétrer dans les pinces 33. Au terme de la rotation, chaque tête 21 est maintenue dans son logement 34, de sorte qu'est assurée la connexion souhaitée des pôles de Aᵢ avec les pôles correspondants de Aᵢ₊₁. Comme la tringle de commun 20C est décalée tangentiellement à l'inverse des autres tringles 20A, et que la longueur du connecteur 30 est égale au décalage tangentiel a procuré par le segment 22 de la tringle, la tête 21 de la tringle 20C de l'étage Aᵢ se trouve dans la même position angulaire que la tête 21 de la tringle 20C de l'étage Aᵢ₊₁. Au contraire, la tête d'une tringle 20A de Aᵢ est avancée en sens antihoraire de *2a* par rapport à la tête de la tringle correspondante 20A de Aᵢ₋₁.

Les figures 6 à 8 montrent que la tringle allouée à l'étage Aᵢ₋₁ n'est pas reconduite dans l'étage Aᵢ, de sorte que les têtes 21 des tringles reconduites ont avancé d'un pas *2a*.

## Revendications

1. Colonne de signalisation composée d'étages de signalisation, notamment optique, montés en superposition selon un axe principal et fixés entre eux par rotation, les étages (A) présentant chacun un corps qui comprend une base (11) et une paroi cylindrique (15), et logeant un organe de signalisation (16) et des conducteurs (20) qui sont répartis sur le pourtour du corps et qui s'étendent parallèlement à l'axe pour assurer une liaison électrique entre une source d'énergie et l'organe de signalisation, les conducteurs (20) logés dans un étage étant des tringles conductrices, les tringles logées dans un étage comprenant une tringle de commun (20C) et au moins une tringle spécifique de l'étage (20A), ladite colonne de signalisation étant **caractérisée en ce que**,
- les tringles de commun (20C) sont identiques aux autres tringles (20A) et,
- d'étage en étage, les tringles de commun (20C) présentent un positionnement angulaire sensiblement identique et,
- d'étage en étage, les tringles spécifiques (20A), allouées à un organe de signalisation (16) d'un étage donné, se décalent d'un angle constant les unes par rapport aux autres.

2. Colonne de signalisation selon la revendication 1, **caractérisée en ce que** la base (11) présente des connecteurs (30) et **en ce que** chaque connecteur comprend deux points (31,34) de fixation pour fixer respectivement une première extrémité (23) d'une tringle (20) de l'étage considéré et une deuxième extrémité (21) de la tringle respective d'un étage voisin.

3. Colonne de signalisation selon la revendication 2, **caractérisé en ce que** les tringles conductrices (20C, 20A) présentent chacune deux extrémités décalées angulairement entre elles.

4. Colonne de signalisation selon la revendication 3, **caractérisée en ce que** les deux points de fixation du connecteur présentent un décalage angulaire, ce décalage angulaire correspondant à celui présent entre les deux extrémités d'une tringle.

5. Colonne de signalisation selon la revendication 2 à 4, **caractérisée en ce que** les tringles (20A,20C) sont en forme de manivelle à extrémités droites, orientées selon l'axe principal (X) de la colonne, pour coopérer par un pied (23) et une tête (21) avec les connecteurs (30) respectifs, et à segment intermédiaire de décalage (22).

6. Colonne de signalisation selon la revendication 5, **caractérisée en ce que** la tringle de commun (20C) logée dans un étage est disposée avec un décalage angulaire pied-tête en sens inverse du décalage angulaire pied-tête des autres tringles (20A) logées dans le même étage.

7. Colonne de signalisation selon la revendication 5 ou 6, **caractérisée en ce que** les connecteurs (30) sont identiques pour la tringle de commun et les autres tringles, et **en ce que** chaque connecteur (30) s'étend, entre le point de fixation (34) de la tête (21) d'une tringle provenant de l'étage inférieur et celui (31) du pied (23) de la tringle de l'étage considéré, sur une distance (a) sensiblement égale à celle du décalage entre pied et tête de la tringle.

8. Colonne selon l'une des revendications 3 à 7, **caractérisée en ce que** chaque connecteur (30) présente un élément (31) de fixation d'une première extrémité (23) de la tringle conductrice (20) de l'étage considéré et une pince élastique (33) de connexion d'une deuxième extrémité (21) de la tringle conductrice respective d'un étage voisin.

9. Colonne de signalisation selon la revendication 8, **caractérisée en ce que** la pince (33) de chaque connecteur (30) est orientée de façon sensiblement tangentielle et ouverte vers un passage oblong (12) formé sur le pourtour de la base (11) du corps (10).

10. Colonne de signalisation selon l'une des revendications 3 à 9, **caractérisée en ce que** les connecteurs (30) sont immobilisés sur la base (11).

11. Colonne de signalisation selon la revendication 10, **caractérisée en ce que** chaque connecteur (30) est emboîté ou encliqueté dans un plot (13) isolant venu de moulage avec la base (11) du corps (10).

12. Colonne de signalisation selon l'une des revendications 5 à 11, **caractérisée en ce que** le corps (10) de l'étage (A) présente, à l'opposé de la base (11) de l'étage, un support (14) doté à sa périphérie d'orifices de fixation (18a) pour maintenir de manière rigide les têtes (21) des tringles conductrices (20) propres à l'étage.

13. Colonne de signalisation selon la revendication 12, **caractérisée en ce qu'**il est prévu dans un étage (A) deux pièces de connexion (36) destinées à l'organe de signalisation (16) propre à l'étage, chaque pièce de connexion présentant une ouverture (37) pour le passage du pied (23) d'une tringle conductrice respective (20).

14. Colonne de signalisation selon la revendication 13, **caractérisée en ce que** le pied (23) de la tringle conductrice est emmanché avec prise de contact à la fois dans l'orifice de fixation (31) ménagé dans le connecteur (30) et dans l'ouverture (37) de la pièce de connexion (36).

## Claims

1. A signal column composed of signaling stages, particularly visual signaling stages, which are mounted in a stacked arrangement along a main axis and fastened to one another by rotation, the stages (A) each having a body which comprises a base (11) and a cylindrical wall (15), and housing a signaling member (16) and conductors (20) which are distributed over the periphery of the body and which extend parallel to the axis so as to provide an electrical connection between a power source and the signaling member, the conductor (20) housed in a stage being conducting rods, the rods housed in a stage comprising a common rod (20C) and at least one stage-specific rod (20A), said signaling column being **characterized in that**
- the common rods (20C) are identical to the other rods (20A), and
- from stage to stage, the common rods (20C) have a substantially identical angular, and
- from stage to stage, the specific rods (20A), allocated to a signaling member (16) of a given stage, move by a constant angle the some with respect to the others.

2. The signal column as claimed in claim 1, **characterized in that** the base (11) has connectors (30) and **in that** each connector comprises two fastening points (31, 34) for respectively fastening a first end (23) of a rod (20) of the stage in question and a second end (21) of the respective rod of an adjacent stage.

3. The signal column as claimed in claim 2, **characterized in that** the conducting rods (20C, 20A) each have two ends angularly offset from one another.

4. The signal column as claimed in claim 3, **characterized in that** the two fastening points of the connector have an angular offset, this angular offset corresponding to that present between the two ends of a rod.

5. The signal column as claimed in claims 2 to 4, **characterized in that** the rods (20A, 20C) are in the form of a crank with straight ends, which are oriented along the main axis (X) of the column so as to cooperate via a foot (23) and a head (21) with the respective connectors (30), and with an intermediate offsetting segment (22).

6. The signal column as claimed in claim 5, **characterized in that** the common rod (20C) housed in a stage is arranged with a foot/head angular offset in the opposite direction to the foot/head angular offset of the other rods (20A) housed in the same stage.

7. The signal column as claimed in claim 5 or 6, **characterized in that** the connectors (30) are identical for the common rod and the other rods, and **in that** each connector (30) extends, between the fastening point (34) for the head (21) of a rod from the lower stage and the fastening point (31) for the foot (23) of the rod of the stage in question, over a distance (a) which is substantially equal to that of the offset between the foot and head of the rod.

8. The column as claimed in one of claims 3 to 7, **characterized in that** each connector (30) has an element (31) for fastening a first end (23) of the conducting rod (20) of the stage in question and an elastic clip (33) for connecting a second end (21) of the respective conducting rod of an adjacent stage.

9. The signal column as claimed in claim 8, **characterized in that** the clip (33) of each connector (30) is oriented so as to be substantially tangential and open toward an oblong passage (12) formed in the periphery of the base (11) of the body (10).

10. The signal column as claimed in one of claims 3 to 9, **characterized in that** the connectors (30) are immobilized on the base (11).

11. The signal column as claimed in claim 10, **characterized in that** each connector (30) is fitted or snapped into an insulating stud (13) molded in one piece with the base (11) of the body (10).

12. The signal column as claimed in one of claims 5 to 11, **characterized in that** the body (10) of the stage (A) has, at the opposite end from the base (11) of the stage, a support (14) provided at its periphery with fastening orifices (18a) for rigidly retaining the heads (21) of the conducting rods (20) particular to the stage.

13. The signal column as claimed in claim 12, **characterized in that** there is provided in a stage (A) two connection pieces (36) intended for the signaling member (16) particular to the stage, each connection piece having an opening (37) for the passage of the foot (23) of a respective conducting rod (20).

14. The signal column as claimed in claim 13, **characterized in that** the foot (23) of the conducting rod is fitted with contacting both in the fastening orifice (34) formed in the connector (30) and in the opening (37) in the connection piece (36).

## Patentansprüche

1. Signalsäule, bestehend aus insbesondere optischen Signalstufen, die gemäß einer Hauptachse übereinander montiert und durch Drehung aneinander befestigt sind, wobei die Stufen (A) je einen Körper, der eine Basis (11) und eine zylindrische Wand (15) aufweist und eine Signaleinrichtung (16) aufnimmt, und Leiter (20) besitzen, die auf dem Umfang des Körpers verteilt sind und sich parallel zur Achse erstrecken, um eine elektrische Verbindung zwischen einer Energiequelle und der Signaleinrichtung zu gewährleisten, wobei die in einer Stufe befindlichen Leiter (20) leitende Stangen sind, wobei die in einer Stufe befindlichen Stangen eine gemeinsame Stange (20C) und mindestens eine spezifische Stange der Stufe (20A) enthalten, wobei die Signalsäule **dadurch gekennzeichnet ist, dass**
- die gemeinsamen Stangen (20C) gleich den anderen Stangen (20A) sind, und
- die gemeinsamen Stangen (20C) von Stufe zu Stufe eine untereinander im Wesentlichen gleiche Winkelpositionierung haben, und
- die spezifischen Stangen (20A) von Stufe zu Stufe die einer Signaleinrichtung (16) einer bestimmte Stufe zugeordnet sind, von einem beständigen Winkel zueinander verschieben.

2. Signalsäule nach Anspruch 1, **dadurch gekennzeichnet, dass** die Basis (11) Verbinder (30) aufweist, und dass jeder Verbinder zwei Befestigungspunkte (31, 34) aufweist, um ein erstes Ende (23) einer Stange (20) der betrachteten Stufe bzw. ein zweites Ende (21) der Stange einer benachbarten Stufe zu befestigen.

3. Signalsäule nach Anspruch 2, **dadurch gekennzeichnet, dass** die leitenden Stangen (20C, 20A) je zwei Enden aufweisen, die zueinander winkelmäßig verschoben sind.

4. Signalsäule nach Anspruch 3, **dadurch gekennzeichnet, dass** die zwei Befestigungspunkte des Verbinders eine Winkelverschiebung aufweisen, wobei diese Winkelverschiebung derjenigen entspricht, die zwischen den zwei Enden einer Stange vorhanden ist.

5. Signalsäule nach Anspruch 2 bis 4, **dadurch gekennzeichnet, dass** die Stangen (20A, 20C) die Form einer Kurbel mit geraden Enden, die gemäß der Hauptachse (X) der Säule ausgerichtet sind, um über einen Fuß (23) und einen Kopf (21) mit den jeweiligen Verbindern (30) zusammenzuwirken, und mit einem Zwischenverschiebungssegment (22) haben.

6. Signalsäule nach Anspruch 5, **dadurch gekennzeichnet, dass** die in einer Stufe befindliche gemeinsame Stange (20C) mit einer Fuß-Kopf-Winkelverschiebung in Gegenrichtung zur Fuß-Kopf-Winkelverschiebung der anderen Stangen (20A) angeordnet ist, die sich in der gleichen Stufe befinden.

7. Signalsäule nach Anspruch 5 oder 6, **dadurch gekennzeichnet, dass** die Verbinder (30) für die gemeinsame Stange und die anderen Stangen gleich sind, und dass jeder Verbinder (30) sich zwischen dem Befestigungspunkt (34) des Kopfes (21) einer von der unteren Stufe kommenden Stange und demjenigen (31) des Fußes (23) der Stange der betrachteten Stufe über eine Strecke (a) im Wesentlichen gleich derjenigen der Verschiebung zwischen Fuß und Kopf der Stange erstreckt.

8. Säule nach einem der Ansprüche 3 bis 7, **dadurch gekennzeichnet, dass** jeder Verbinder (30) ein Befestigungselement (31) eines ersten Endes (23) der leitenden Stange (20) der betrachteten Stufe und eine elastische Anschlussklemme (33) eines zweiten Endes (21) der leitenden Stange einer benachbarten Stufe aufweist.

9. Signalsäule nach Anspruch 8, **dadurch gekennzeichnet, dass** die Klemme (33) jedes Verbinders (30) im Wesentlichen tangential ausgerichtet und zu einem länglichen Durchgang (12) hin offen ist, der auf dem Umfang der Basis (11) des Körpers (10) geformt ist.

10. Signalsäule nach einem der Ansprüche 3 bis 9, **dadurch gekennzeichnet, dass** die Verbinder (30) auf der Basis (11) blockiert sind.

11. Signalsäule nach Anspruch 10, **dadurch gekennzeichnet, dass** jeder Verbinder (30) in einen Isolierblock (13) eingefügt oder eingerastet wird, der durch Formen mit der Basis (11) des Körpers (10) hergestellt wird.

12. Signalsäule nach einem der Ansprüche 5 bis 11, **dadurch gekennzeichnet, dass** der Körper (10) der Stufe (A) entgegengesetzt zur Basis (11) der Stufe einen Träger (14) aufweist, der an seinem Umfang mit Befestigungsöffnungen (18a) versehen ist, um die Köpfe (21) der zur Stufe gehörenden leitenden Stangen (20) steif zu halten.

13. Signalsäule nach Anspruch 12, **dadurch gekennzeichnet, dass** in einer Stufe (A) zwei Anschlussbauteile (36) vorgesehen sind, die für die der Stufe eigene Signaleinrichtung (16) bestimmt sind, wobei jedes Anschlussbauteil eine Öffnung (37) für den Durchgang des Fußes (23) einer leitenden Stange (20) aufweist.

14. Signalsäule nach Anspruch 13, **dadurch gekennzeichnet, dass** der Fuß (23) der leitenden Stange sowohl in die Befestigungsöffnung (31), die im Verbinder (30) eingerichtet ist, als auch in die Öffnung (37) des Anschlussbauteils (36) mit Kontaktaufnahme eingeschoben wird.
